# EUROPÄISCHE PATENTSCHRIFT

(11) **EP 1 541 762 B1**
(45) Veröffentlichungstag und Bekanntmachung des Hinweises auf die Patenterteilung: **03.03.2010**
(21) Anmeldenummer: 04106482.5
(22) Anmeldetag: 10.12.2004
(51) Int. Cl.: D21G 9/00

(54) **Verfahren und Vorrichtung zur Regelung von mindestens einer prozessrelevanten Eigenschaft während der Herstellung einer Faserstoffbahn**
Method and apparatus for controlling at least one process-related property during manufacturing of a fibrous web
Procédé et dispositif pour réguler au moins une propriété liée au processus pendant la fabrication d'une bande fibreuse

(30) Priorität: 12.12.2003 DE 10358216
(43) Veröffentlichungstag der Anmeldung: 15.06.2005
(73) Patentinhaber: Voith Patent GmbH, 89522 Heidenheim (DE)
(72) Erfinder: Wetschenbacher, Ewald, 73485 Zöbingen (DE); Maurer, Jörg Dr., 89555 Steinheim (DE)
(74) Vertreter: Kunze, Klaus

(56) Entgegenhaltungen:
- WO-A-01/00924
- WO-A-02/29156
- WO-A-95/31602
- WO-A-98/54408
- WO-A-03/054497
- DE-A1- 19 920 133

## Beschreibung

Die Erfindung betrifft ein Verfahren zur Regelung von mindestens einer prozessrelevanten Eigenschaft während der Herstellung einer Faserstoffbahn, insbesondere einer Papier- oder Kartonbahn, mit einer Herstellungsmaschine, insbesondere einer mindestens einen Stoffauflauf, eine Siebpartie, eine Pressenpartie, eine Trockenpartie und eine Wickelmaschine aufweisende Papier- oder Kartonmaschine.

Aus dem Stand der Technik ist allgemein bekannt, dass eine Faserstoffbahn zur Überwachung ihres Herstellungsprozesses mit Hilfe eines oder mehrerer bekannter Messrahmen abgescannt wird. Auf diese Weise werden Informationen über das Flächengewicht, die Dicke und die Feuchte der herzustellenden Faserstoffbahn gewonnen.

In der deutschen Offenlegungsschrift DE 199 20 133 A1 (PR10894 DE) des Anmelders wird ein Verfahren und eine Vorrichtung zur Messung einer Linienkraft (Nipkraft), die im Wickelspalt (Nip) zwischen zwei rotierenden Walzen auftritt, offenbart. Dabei wird die Linienkraft mittels mindestens eines an mindestens einer der beiden rotierenden Walzen angebrachten Piezoelemente gemessen. Ferner beschreibt diese Offenlegungsschrift verschiedene Anordnungsmöglichkeiten der Piezoelemente auf mindestens einer der beiden rotierenden Walzen. Die verschiedenen Anordnungsmöglichkeiten und die hohe Messgenauigkeit der Piezoelemente erlauben eine genaue Messung der Linienkraft.

Bei einem aus der WO-A-9531602 bekannten Papierherstellungsverfahren werden zur Optimierung der Wickelqualität übergreifend gleichzeitig verschiedene Eigenschaftsquerprofile wie das Bahnzugquerprofil, Dickenquerprofil und Flächengewichtsquerprofil und/oder das Feuchtequerprofil der Papierbahn in gegenseitiger Abstimmung geregelt, wobei die Bahnzugquerprofilregelung den anderen Eigenschaftsprofilregelungen übergeordnet sein kann. Dabei wird das Bahnzugquerprofil auch indirekt über die anderen Eigenschaftsquerprofile beeinflusst. Es erfolgt hier also stets eine Optimierung auf der Basis mehrerer Eigenschaften, wobei bezüglich der Variation der verschiedenen Eigenschaftsquerprofile ein Kompromiss eingegangen werden muss. Nachdem eine übergreifende, stets alle unterschiedlichen Eigenschaftsquerprofile mit einbeziehende Regelung vorgesehen ist, sind der Aufwand und entsprechend die Herstellungskosten sowie die Anfälligkeit des Systems relativ hoch.

In der WO-A-0100924 ist ein Papierherstellungsverfahren beschrieben, bei dem das Dehnungsquerprofil der Papierbahn über das Feuchtigkeitsquerprofil in der Nasspartie beeinflussende Feuchtigkeitsaktuatoren gesteuert wird. Dabei erfolgt die Steuerung dieser die Papierbahn und nicht den Herstellungsprozess betreffenden Eigenschaft der Dehnung ausschließlich über diese Feuchtigkeitsaktuatoren.

Aus der WO-A-03054497 ist ein Papierherstellungsverfahren bekannt, bei dem unterschiedliche Eigenschaften wie die Zugspannung in der Wickelvorrichtung, die Zugspannung in der Wickelrolle und das Feuchtigkeitsquerprofil auf der Basis von Spannungen in der Papierbahn gesteuert werden, die über eine mathematische Beziehung zwischen der Geschwindigkeit einer in der Papierbahn erzeugten Welle, dem Flächengewicht und der Bahngeschwindigkeit ermittelt wurden.

Bei einem aus der WO-A-0229156 bekannten Papierherstellungsverfahren werden zur Minimierung von Spannungsänderungen in der Papierbahn kontinuierlich feuchtigkeitsabhängige Längsspannungskomponenten der Bahn gemessen und Änderungen dieser Längsspannungskomponenten über den Feuchtegehalt der Bahn in der Trockenpartie und/ oder durch Optimierung der Bahnzüge zwischen den Trockengruppen der Trockenpartie minimiert.

Aus der WO-A-9854408 ist bereits eine die Papierbahn über ein Luftpolster abstützende berührungslose Bahnleiteinrichtung bekannt, die mit einer Einrichtung zur Messung des Staudrucks des Luftpolsters versehen ist, wobei über den Staudruck der Bahnzug gemessen wird.

Es ist also Aufgabe der Erfindung, ein Verfahren der eingangs genannten Art dahingehend zu verbessern, dass es eine zusätzliche Möglichkeit zur Regelung mindestens einer prozessrelevanten Eigenschaft des Herstellungsprozesses der Faserstoffbahn bereitstellt, um eine hohe Qualität der fertigen Faserstoffbahn zu erreichen und zu gewährleisten. Weiterhin soll eine Herstellungsmaschine mit mindestens einer Vorrichtung zur Durchführung des erfindungsgemäßen Verfahrens angegeben werden.

Diese Aufgabe wird erfindungsgemäß gelöst durch das im Anspruch 1 angegebene Verfahren bzw. durch die im Anspruch 14 angegebene Herstellungsmaschine. Bevorzugte Ausgestaltungen des Verfahrens bzw. bevorzugte Ausführungsformen der Herstellungsmaschine sind in den Unteransprüchen angegeben.

Durch die Beeinflussung beziehungsweise Regelung der mindestens einen zweiten Eigenschaft kann die mindestens eine erste Eigenschaft, also die Linienkraft oder eine äquivalente Größe, insbesondere die Pressung, und/oder der Bahnzug oder eine äquivalente Größe, und somit auch die prozessrelevante Eigenschaft vorzugsweise beliebig genau auf einen Sollwert geregelt werden.

Die durch das erfindungsgemäße Verfahren gewonnenen Werte für die Linienkraft und/oder Bahnzug dienen also als Regelgrößen für den Prozess der Herstellung der Faserstoffbahn, um eine möglichst hohe Qualität der fertigen Faserstoffbahn zu erhalten, wobei die fertige Faserstoffbahn entlang ihrer Breite eine möglichst gleichmäßige Dicke und möglichst gleichmäßige E-Modul-Werte aufweisen soll. Somit stellt das erfindungsgemäße Verfahren eine weitere Möglichkeit zur Überwachung des Herstellungsprozesses der Faserstoffbahn bereit.

Das erfindungsgemäße Verfahren weist überdies den Vorteil auf, dass es einen erheblich geringeren maschinellen Aufwand erfordert als die aus dem Stand der Technik bekannten Methoden. Außerdem kann es zusätzlich zu den schon bekannten Methoden eingesetzt werden. Dadurch wird die Genauigkeit bei der Überwachung des Herstellungsprozesses der Faserstoffbahn erhöht.

Die prozessrelevante Eigenschaft während der Herstellung der Faserstoffbahn umfasst in bevorzugter Ausgestaltung zumindest die Wickelhärte (Radialspannung), die Zugspannung in den einzelnen Lagen der Wickelrolle und/oder die Glätte-Güte eines Glättprozesses, sofern dieser Prozessschritt im Herstellungsverfahren der Faserstoffbahn vorgesehen ist.

Das mindestens eine zweite Eigenschaftsquerprofil der Faserstoffbahn umfasst in vorteilhafter Ausgestaltung zumindest die Dicke und/oder mindestens einen E-Modul, da diese Eigenschaften unter anderem zu einer guten Wickelfähigkeit der Faserstoffbahn und zu einer guten Gleichmäßigkeit der mechanischen Eigenschaften der Faserstoffbahn beitragen.

Die Eigenschaft "Dicke" umfasst bevorzugt das Flächengewicht und/oder die während der Herstellung lokal vorhandene Dicke, wobei die Dicke erfindungsgemäß im Bereich des Stoffauflaufs mit vorzugsweiser Verdünnungswasser-Regelung, der Pressenpartie und/oder des Kalanders verändert wird.

Die Eigenschaft "E-Modul" hingegen umfasst bevorzugt den E-Modul in Laufrichtung der Faserstoffbahn, in Querrichtung der Faserstoffbahn und/oder in z-Richtung der Faserstoffbahn, wobei der mindestens eine E-Modul zumindest von der Faserorientierung, der Bahnzusammensetzung, der Faserart, der Formation, dem Querschrumpf, der Feuchte und/oder der Gleichmäßigkeit bestimmt wird.

Die den E-Modul bestimmenden Größen werden bevorzugt in folgenden Bereichen (Stellglieder) verändert:
- die Faserorientierung im Bereich des Stoffauflaufs hydraulisch und/oder mechanisch (Blende),
- die Bahnzusammensetzung im Bereich des Stoffauflaufs, der Siebpartie und/oder der Stoffaufbereitung, wobei sie zumindest den Füllstoffgehalt oder die Füllstoffverteilung umfasst,
- die Faserart im Bereich der Stoffaufbereitung, wobei sie den Anteil an Kurzfasern, Langfasern, Zellstoffart und/oder Holzart umfasst,
- die Formation im Bereich der Siebpartie, wobei sie zumindest die Flockung umfasst,
- der Querschrumpf im Bereich der Trockenpartie durch die vorhandene Trockensieb-Spannung,
- die Feuchte durch eine Beaufschlagung der Faserstoffbahn mittels mindestens eines Dampfblaskastens und/oder mindestens eines Düsenfeuchters und
- die Gleichmäßigkeit vor einem Leimauftrag und/oder einem Strichauftrag.

Die Herstellungsmaschine in erster Ausgestaltung umfasst eine Wickelmaschine mit einer Tragtrommel und einer auf einem Tambour entstehenden Wickelrolle, die miteinander einen Wickelspalt bildern, wobei die Tragtrommel als Messwalze zur Messung der Linienkraft entlang der Bahnbreite ausgebildet ist.

Die Herstellungsmaschine in zweiter Ausgestaltung umfasst ein Kalander mit einer Messwalze zur Messung des Bahnzugs. Dabei kann die Messwalze eine vor oder nach mehreren Kalanderwalzen angeordnete Leitwalze sein. Eine nach mehreren Kalanderwalzen angeordnete Leitwalze kann überdies auch zur Regelung/Steuerung des Kalanders verwendet werden.

Die Herstellungsmaschine in dritter Ausgestaltung umfasst eine Pressenpartie mit einer Messwalze zur Messung des Bahnzugs.

Die Herstellungsmaschine in vierter Ausgestaltung umfasst eine Langnippresse, insbesondere eine Schuhpresse, mit einer Messwalze zur Messung des Bahnzugs ist. Die Messwalze kann dabei hinter dem Pressnip angeordnet sein.

Die Herstellungsmaschine in fünfter Ausgestaltung umfasst eine Trockenpartie mit einer Messwalze zur Messung des Bahnzugs. Die Messwalze kann dabei am Ende der Trockenpartie angeordnet sein.

Die Herstellungsmaschine in sechster Ausgestal-tung umfasst ein Streichaggregat mit einer Messwalze zur Messung des Bahnzugs.

Die Herstellungsmaschine in siebter Ausgestaltung umfasst eine zwischen zwei Leitwalzen angeordnete Messwalze zur Messung des Bahnzugs auf. Damit ist auch eine Messung des Bahnzugs an einem freien, nicht gestützten Bereich der Faserstoffbahn möglich.

Allen bisherigen Ausgestaltungen ist gemeinsam, dass die Messwalze bevorzugt über ihre Länge mit Piezoelementen bestückt ist. Die Verwendung von Piezoelementen gewährleistet eine sehr präzise und schnelle Messung des Bahnzugs. Die Messwerte können dann sofort an ein Stellglied weitergegeben werden, das die Korrektur der Abweichung durchführt.

Die Messwalze kann in selbstverständlicher Art und Weise auch noch andere Messeinrichtungen als Piezoelemente aufweisen. Die Verwendung von Piezoelementen hat rein exemplarischen Charakter.

Alternativ oder zusätzlich ist es jedoch in einer kostengünstigeren Variante auch möglich, dass die Messwalze eine mehrteilige Messwalze ist, bei der mindestens eine der einzelnen Walzen mit mindestens einer Kraftmessdose versehen ist.

Wenn die Messwalze gleichzeitig eine Leitwalze ist, kann sie zwei Funktionen gleichzeitig erfüllen.

Die Herstellungsmaschine in achter Ausgestaltung umfasst eine mit einem Luftpolster versehene Einrichtung zur Weiterleitung der Faserstoffbahn, wobei die Einrichtung zur Weiterleitung der Faserstoffbahn entlang der Bahnbreite mit Messeinrichtungen zur Messung eines Staudruckes des Luftpolsters versehen ist. Diese berührungslose Alternative der Weiterleitung der Faserstoffbahn ermöglicht durch die Messung des Staudruckes entlang der Bahnbreite eine elegante Möglichkeit den Bahnzug zu messen, um dann die Bahndicke oder den E-Modul an einer dem Messort möglichst naheliegenden Stelle zu korrigieren.

Das erfindungsgemäße Verfahren lässt sich bevorzugt im Bereich zumindest einer Wickelmaschine, eines Kalanders, einer Pressenpartie, einer Trockenpartie, eines Streichaggregats und/oder eines freien Zugs einer Herstellungsmaschine, insbesondere einer Papier- oder Kartonmaschine, anwenden.

Weitere Merkmale und Vorteile der Erfindung ergeben sich aus der nachfolgenden Beschreibung eines bevorzugten Ausführungsbeispiels unter Bezugnahme auf die Zeichnung.

Es zeigen
- Figur 1: eine schematische Seitenansicht einer Wickelmaschine mit einer Messeinrichtung zur Messung des Bahnzugs;
- Figur 2: eine weitere schematische Seitenansicht einer Wickelmaschine mit einer Messeinrichtung zur Messung der Linienkraft;
- Figur 3: eine schematische Seitenansicht eines Kalanders mit einer Mess- walze;
- Figur 4: eine schematische Seitenansicht einer Pressenpartie mit einer Mess- walze;
- Figur 5: eine schematische Seitenansicht eines Streichaggregats mit einer Messwalze;
- Figur 6: eine schematische Seitenansicht einer Trockenpartie mit einer Mess- walze;
- Figur 7: eine schematische Seitenansicht einer Langnippresse mit einer Messwalze;
- Figur 8: eine schematische Seitenansicht einer zwischen zwei Leitwalzen angeordneten Messwalze;
- Figur 9a: eine Vorderansicht einer mehrteiligen Messwalze;
- Figur 9b: eine Seitenansicht der Messwalze gemäß Figur 9a;
- Figur 10a: eine Vorderansicht einer Einrichtung zur berührungslosen Weiterlei- tung einer Faserstoffbahn in einem ersten Betriebszustand;
- Figur 10b: eine Vorderansicht einer Einrichtung zur berührungslosen Weiterlei- tung einer Faserstoffbahn in einem zweiten Betriebszustand; und
- Figur 11: eine schematische Seitenansicht einer Herstellungsmaschine.

Die Figur 1 zeigt eine schematische Seitenansicht einer Wickelmaschine 10 mit einer Tragtrommel 11 und einer Wickelrolle 12. Hinsichtlich der weiteren konstruktiven Eigenschaften und verfahrenstechnischen Aspekte der Wickelmaschine 10 und dem Ablauf des Wickelverfahrens wird auf die PCT-Offenlegungsschrift WO 98/52858 A1 (≡ US 6,129,305) verwiesen. Der Tragtrommel 11 ist in Laufrichtung der Faserstoffbahn 1 eine vorzugsweise mit Piezoelementen versehene Messwalze 13 zur Messung des Bahnzugs z (Pfeil) vorgeordnet. Wenn eine Abweichung des Bahnzugs z (Pfeil) von einem Wertebereich zulässiger Bahnzugwerte von einer Auswerteeinheit 14 festgestellt wird, so er in bekannter Weise entsprechend verändert.

Der Bahnzug z (Pfeil) kann in weiterer Ausgestaltung auch im von der Faserstoffbahn 1 umschlungenen Bereich der Tragtrommel 11 gemessen werden. Die Messung muss jedoch in Laufrichtung der Faserstoffbahn 1 vor dem zwischen Tragtrommel 11 und Wickelrolle 12 gebildeten Nip N erfolgen, um etwaige Einflüsse der Linienkraft ausschließen zu können.

Die Figur 2 zeigt eine weitere schematische Seitenansicht einer Wickelmaschine 20 mit einer Messeinrichtung 21 zur Messung der Linienkraft F (Pfeil). Die Tragtrommei 22 ist mit Piezoelementen ausgerüstet, so dass im Bereich des Wickelspalts 23 die Linienkraft F (Pfeil) entlang der Breite der Faserstoffbahn 1 gemessen werden kann. Wenn entlang der Bahnbreite zu starke Unterschiede in der Linienkraft F (Pfeil) festgestellt werden, können an einer entsprechenden Stelle der Herstellung der Faserstoffbahn 1 Unterschiede bezüglich Dicke und E-Modul ausgeglichen werden.

Die Figur 3 zeigt eine schematische Seitenansicht eines Kalanders 30, der mit einer Messwalze 31 ausgerüstet ist. Die Messwalze 31 ist in Laufrichtung der Faserstoffbahn 1 vor den Kalanderwalzen 32 angeordnet. Die Messwalze kann jedoch auch nach den Kalanderwalzen angeordnet sein, um beispielsweise das Dickenquerprofil messen zu können. Mit der Messwalze 31 kann der Bahnzug z (Pfeil) entlang einer Breite einer Faserstoffbahn 1 ermittelt werden. Aus den Bahnzugunterschieden der Faserstoffbahn 1 können dann Rückschlüsse auf den Verlauf der Dicke und des E-Moduls der Faserstoffbahn 1 entlang der Bahnbreite gezogen werden. Der gemessene Bahnzug z (Pfeil) wird in einer Auswerteeinrichtung 33 mit Grenzwerten eines Wertebereiches zulässiger Bahnzugwerte verglichen. Wenn der gemessene Bahnzug z (Pfeil) von den durch die Grenzwerte des Wertebereiches festgelegten zulässigen Bahnzugwerten abweicht, können durch Veränderung mindestens eines Kalanderspalts (Nips) zwischen den Kalanderwalzen 32 Unterschiede in der Dicke ausgeglichen werden. Da der Messort und die Stelle, an der die Dickenunterschiede ausgeglichen werden, nahe beieinander liegen, erfolgt die Korrektur der gemessenen Abweichungen nahezu zeitgleich. Wenn die Messwalze 31 mit Piezoelementen ausgerüstet ist, ist eine sehr präzise und schnelle Messung des Bahnzugs z (Pfeil) entlang der Bahnbreite möglich. Somit kann die Messwalze 31 den Bahnzug z (Pfeil) der Faserstoffbahn 1 messen und an eine Auswerteeinheit 33 weitergeben.

Die Figur 4 zeigt eine schematische Seitenansicht einer Pressenpartie 40, die mit einer Messwalze 41 versehen ist. Die Pressenpartie kann in weiterer Ausführung auch eine Langnippresse, insbesondere eine Schuhpresse, aufweisen. Die Messwalze 41 ist hinter den befilzten Presswalzen 42 und 43 angeordnet. Zweckmäßigerweise ist die Messwalze 41, gegebenfalls auch als Messwalze 41', ebenfalls mit Piezoelementen versehen. Somit kann die Messwalze 41 (41') den Bahnzug z (Pfeil) der Materialbahn 13 messen, und an eine Auswerteeinheit 44 weitergeben. Entsprechend der entlang der Bahnbreite gemessenen Bahnzugwerte z (Pfeil) kann dann ein durch die Presswalzen 42 und 43 gebildeter Pressnip verändert werden, um die Dicke der Faserstoffbahn 1 auszugleichen. Außerdem ist es möglich, die Materialbahn 1 an den Stellen, an denen Abweichungen am Bahnzug z (Pfeil) festgestellt wurden, mit einem Dampfblaskasten 45 bereichsweise stärker oder weniger stark zu befeuchten, um E-Modulunterschiede in der Faserstoffbahn 1 auszugleichen.

Die Figur 5 zeigt eine schematische Seitenansicht eines Streichaggregats 50, das eine Messwalze 51 aufweist. Vorteilhafterweise ist die Messwalze 51 ebenfalls mit Piezoelementen ausgerüstet. Der von der Messwalze 51 gemessene Bahnzug z (Pfeil) der Faserstoffbahn 1 wird an eine Auswerteeinheit 52 weitergegeben. Wenn der von der Messwalze 51 festgestellte Bahnzug z (Pfeil) von den durch die Grenzwerte des Wertebereiches festgelegten zulässigen Bahnzugwerten abweicht, kann ein zwischen den Walzen 53 und 54 gebildeter Nip entsprechend verändert werden, um die Dicke der Faserstoffbahn 1 auszugleichen.

Die Figur 6 zeigt eine schematische Seitenansicht einer Trockenpartie 60 mit einer Messwalze 61. Die Messwalze 61 misst den Bahnzug z (Pfeil) der Faserstoffbahn 1 und gibt den ermittelten Wert an eine Auswerteeinheit 62 weiter. Wenn der gemessene Bahnzug z (Pfeil) außerhalb des Wertebereiches zulässiger Bahnzugwerte liegt, kann ein hier nicht näher gezeigtes Befeuchtungsaggregat, das vor oder in der Trockenpartie 60 angeordnet ist, die Faserstoffbahn 1 an den Stellen der Materialbahn, an denen Abweichungen im Bahnzug z (Pfeil) festgestellt wurden, bereichsweise stärker oder weniger stark befeuchten. Auf diese Weise können Unterschiede im E-Modul ausgeglichen werden.

Die Figur 7 zeigt eine schematische Seitenansicht eines Streichaggregats 70 mit einer Messwalze 71, die den Bahnzug z (Pfeil) der Faserstoffbahn 1 misst und den Messwert an eine Auswerteeinheit 72 weitergibt. Wenn der gemessene Bahnzug z (Pfeil) außerhalb des Wertebereiches zulässiger Bahnzugwerte liegt, kann ein zwischen den Walzen 73 und 74 liegender Nip entsprechend verändert werden, um Dickenunterschiede in der Faserstoffbahn 1 auszugleichen.

Die Figur 8 zeigt eine schematische Seitenansicht einer Leitwalze 80 und einer Leitwalze 81, zwischen denen eine Messwalze 82 angeordnet ist. Die Messwalze 82 befindet sich hier zwischen einem freien, nicht gestützten Bereich der Faserstoffbahn 1. Da die Messwalze 82 in vorteilhafter Weise mit Piezoelementen ausgerüstet ist, ermöglicht sie auch bei dieser Anordnung eine zuverlässige Messung des Bahnzugs z (Pfeil), deren Messwerte an eine Auswerteeinheit 83 weitergegeben werden, um an einer dem Messort möglichst naheliegenden Stelle eine Korrektur der Bahndicke oder des E-Moduls der Materialbahn vorzunehmen.

Die Figuren 9a und 9b zeigen Ansichten einer mehrteiligen Messwalze 90, bei der mindestens eine der einzelnen Walzen 91 mit mindestens einer Kraftmessdose 92 versehen ist. Die mindestens eine Kraftmessdose 92 wird durch den mit den Pfeilen 93 (siehe Figur 9b) dargestellten Bahnzug z (Pfeil) mit einer Druckkraft, die durch den Pfeil 94 dargestellt ist, beaufschlagt. Somit liefert der Bahnzug z (Pfeil) ein entsprechendes Druckkraftsignal, das an eine hier nicht näher dargestellte Auswerteeinheit weitergegeben wird, um gegebenenfalls an einer entsprechenden Stelle der Herstellung der Faserstoffbahn eine Veränderung der Bahndicke oder des E-Moduls durchzuführen.

Die Figuren 10a und 10b zeigen je eine Vorderansicht einer Einrichtung 100 zur berührungslosen Weiterleitung der Faserstoffbahn 1. Hierzu wird an der Einrichtung 100 ein mit einem Staudruck p (Pfeil) versehenes Luftpolster 101 erzeugt, so dass die Faserstoffbahn 1 an der Einrichtung 100 berührungslos weitergeleitet wird. Mittels mindestens einer hier nicht näher dargestellten Messeinrichtung zur Messung des Staudruckes p (Pfeil) entlang der Bahnbreite kann somit eine Aussage über die Höhe des Bahnzugs z (Pfeil) in der Faserstoffbahn 1 getroffen werden. Je höher der Bahnzug z (Pfeil) in der Faserstoffbahn 1 ist, umso dichter liegt die Faserstoffbahn 1 an der Einrichtung 100 an. Da der Staudruck p (Pfeil) umso größer ist, je dichter die Faserstoffbahn 1 an der Einrichtung 100 anliegt (siehe Figur 10b), ist der zu messende Bahnzug z (Pfeil) proportional zum Staudruck p (Pfeil).

Die Figur 11 zeigt abschließend eine schematische Seitenansicht einer Herstellungsmaschine 110. Die Herstellungsmaschine weist mindestens einen Stoffauflauf 111, eine Siebpartie 112, eine Pressenpartie 113, eine Trockenpartie 114 und eine Wickelmaschine 115 auf und dient zur Herstellung einer Faserstoffbahn 1, insbesondere einer Papier- oder Kartonbahn. Die in Figur 11 dargestellte Herstellungsmaschine 110 weist zusätzlich ein Streichaggregat 116 , einen Düsenfeuchter 117 und einen Kalander 118 auf.

Diese Herstellungsmaschine 110 eignet sich insbesondere zur Durchführung und Anwendung des erfindungsgemäßen Verfahrens zur Regelung von mindestens einer prozessrelevanten Eigenschaft während der Herstellung einer Faserstoffbahn 1, wobei die prozessrelevante Eigenschaft während der Herstellung der Faserstoffbahn 1 zumindest die Wickelhärte (Radialspannung), die Zugspannung in den einzelnen Lagen der Wickelrolle 12 und/oder die Glätte-Güte eines Glättprozesses umfasst.

Die Dicke umfasst dabei das Flächengewicht und/oder die während der Herstellung lokal vorhandene Dicke und wird im Bereich des Stoffauflaufs 111 mit vorzugsweiser Verdünnungswasser-Regelung, der Pressenpartie 113 und/oder des Kalanders 118 verändert.

Der mindestens eine E-Modul umfasst den E-Modul in Laufrichtung der Faserstoffbahn 1, in Querrichtung der Faserstoffbahn 1 und/oder in z-Richtung der Faserstoffbahn 1 und wird zumindest von der Faserorientierung, der Bahnzusammensetzung, der Faserart, der Formation, dem Querschrumpf, der Feuchte und/oder der Gleichmäßigkeit bestimmt.

Die den E-Modul bestimmenden Größen werden bevorzugt in den bereits beschriebenen Bereichen (Stellglieder) der Herstellungsmaschine 110 verändert: im Bereich der nicht dargestellten Stoffaufbereitung, im Bereich des Stoffauflaufs 111, im Bereich der Siebpartie 112, im Bereich der Pressenpartie 113, im Bereich der Trockenpartie 116, im Bereich des Düsenfeuchters 117 und/oder im Bereich des Kalanders 118.

Zusammenfassend ist festzuhalten, dass durch die Erfindung ein Verfahren der eingangs genannten Art geschaffen wird, das eine zusätzliche Möglichkeit zur Regelung mindestens einer prozessrelevanten Eigenschaft des Herstellungsprozesses der Faserstoffbahn bereitstellt, um eine hohe Qualität der fertigen Faserstoffbahn zu erreichen und zu gewährleisten.

### Bezugszeichenliste

- 1: Faserstoffbahn
- 10: Wickelmaschine
- 11: Tragtrommel
- 12: Wickelrolle
- 13: Messwalze
- 14: Auswerteeinheit
- 20: Wickelmaschine
- 21: Messeinrichtung
- 22: Tragtrommel
- 23: Wickelspalt
- 30: Kalander
- 31: Messwalze
- 32: Kalanderwalze
- 33: Auswerteeinrichtung
- 40: Pressenpartie
- 41, 41': Messwalze
- 42,43: Presswalze
- 44: Auswerteinrichtung
- 45: Dampfblaskasten
- 50: Streichaggregat
- 51: Messwalze
- 52: Auswerteeinheit
- 53, 54: Walze
- 60: Trockenpartie
- 61: Messwalze
- 62: Auswerteeinheit
- 70: Streichaggregat
- 71: Messwalze
- 72: Auswerteeinheit
- 73, 74: Walze
- 80,81: Leitwalze
- 82: Messwalze
- 83: Auswerteeinheit
- 90: Mehrteilige Messwalze
- 91: Walze
- 92: Kraftmessdose
- 93: Pfeil
- 94: Pfeil
- 100: Einrichtung
- 101: Luftpolster
- 110: Herstellungsmaschine
- 111: Stoffauflauf
- 112: Siebpartie
- 113: Pressenpartie
- 114: Trockenpartie
- 115: Wickelmaschine
- 116: Streichaggregat
- 117: Düsenfeuchter
- 118: Kalander

- F: Linienkraft (Pfeil)
- N: Wickelspalt (Nip)
- p: Staudruck (Pfeil)
- z: Bahnzug (Pfeil)

## Patentansprüche

1. Verfahren zur Regelung von mindestens einer prozessrelevanten Eigenschaft während der Herstellung einer Faserstoffbahn (1), insbesondere einer Papier- oder Kartonbahn, mit einer Herstellungsmaschine (110), insbesondere einer mindestens einen Stoffauflauf (111), eine Siebpartie (112), eine Pressenpartie (113), eine Trockenpartie (114) und eine Wickelmaschine (10, 115) aufweisenden Papier- oder Kartonmaschine, durch Bestimmung mindestens einer lokalen Änderung und/oder mindestens eines lokalen Unterschieds mindestens eines ersten Eigenschaftsquerprofils einer ersten Eigenschaft der Faserstoffbahn (1)
durch Messung mindestens einer mechanischen Kenngrösse der Faserstoffbahn (1) an mindestens zwei über die Breite der Faserstoffbahn (1) verteilten Stellen und
durch Beeinflussung des mindestens einen ersten Eigenschaftsquerprofils an mindestens einer der genannten Stellen durch Veränderung mindestens eines zweiten Eigenschaftsquerprofils der Faserstoffbahn (1) an mindestens einer weiteren Stelle,
wobei der gemessene Wert des ersten Eigenschaftsquerprofils mit Grenzwerten eines Wertebereiches zulässiger Werte des ersten Eigenschaftsquerprofils verglichen wird und dann, wenn der gemessene Wert außerhalb dieses Wertebereiches liegt, die Veränderung bzw. eine Regelung des zweiten Eigenschaftsquerprofils erfolgt, um Unterschiede bezüglich der diesem zweiten Eigenschaftsquerprofil zugrunde liegenden Eigenschaft auszugleichen, und somit die mindestens eine erste Eigenschaft und auch die prozessrelevante Eigenschaft auf einen Sollwert zu regeln
wobei das mindestens eine erste Eigenschaftsquerprofil die Linienkraft (F) oder Pressung, und/oder der Bahnzug (z) ist.

2. Verfahren nach Anspruch 1,
**dadurch gekennzeichnet,**
**dass** die prozessrelevante Eigenschaft während der Herstellung der Faserstoffbahn (1) zumindest die Wickelhärte, die Zugspannung in den einzelnen Lagen der Wickelrolle (12) und/oder die Glätte-Güte eines Glättprozesses umfasst.

3. Verfahren nach Anspruch 1 oder 2,
**dadurch gekennzeichnet,**
**dass** das mindestens eine zweite Eigenschaftsquerprofil der Faserstoffbahn (1) zumindest die Dicke und/oder mindestens einen E-Modul umfasst.

4. Verfahren nach Anspruch 3,
**dadurch gekennzeichnet,**
**dass** die Dicke das Flächengewicht und/oder die während der Herstellung lokal vorhandene Dicke umfasst und **dass** die Dicke im Bereich des Stoffauflaufs (111) mit vorzugsweiser Verdünnungswasser-Regelung, der Pressenpartie (113) und/oder des Kalanders (117) verändert wird.

5. Verfahren nach Anspruch 3,
**dadurch gekennzeichnet,**
**dass** der mindestens eine E-Modul den E-Modul in Laufrichtung der Faserstoffbahn (1), in Querrichtung der Faserstoffbahn (1) und/oder in z-Richtung der Faserstoffbahn (1) umfasst.

6. Verfahren nach Anspruch 5,
**dadurch gekennzeichnet,**
**dass** der mindestens eine E-Modul zumindest von der Faserorientierung, der Bahnzusammensetzung, der Faserart, der Formation, dem Querschrumpf, der Feuchte und/oder der Gleichmässigkeit bestimmt wird.

7. Verfahren nach Anspruch 6,
**dadurch gekennzeichnet,**
**dass** die Faserorientierung im Bereich des Stoffauflaufs (111) hydraulisch und/oder mechanisch verändert wird.

8. Verfahren nach Anspruch 6,
**dadurch gekennzeichnet,**
**dass** die Bahnzusammensetzung zumindest den Füllstoffgehalt oder die Füllstoffverteilung umfasst und im Bereich des Stoffauflaufs (111), der Siebpartie (112) und/oder der Stoffaufbereitung verändert wird.

9. Verfahren nach Anspruch 6,
**dadurch gekennzeichnet,**
**dass** die Faserart den Anteil an Kurzfasern, Langfasern, Zellstoffart und/oder Holzart umfasst und im Bereich der Stoffaufbereitung verändert wird.

10. Verfahren nach Anspruch 6,
**dadurch gekennzeichnet,**
**dass** die Formation zumindest die Flockung umfasst und im Bereich der Siebpartie (112) verändert wird.

11. Verfahren nach Anspruch 6,
**dadurch gekennzeichnet,**
**dass** der Querschrumpf durch die vorhandene Trockensieb-Spannung im Bereich der Trockenpartie (114) verändert wird.

12. Verfahren nach Anspruch 6,
**dadurch gekennzeichnet,**
**dass** die Feuchte durch eine Beaufschlagung der Faserstoffbahn (1) mittels mindestens eines Dampfblaskastens (45) und/oder mindestens eines Düsenfeuchters (117) verändert wird.

13. Verfahren nach Anspruch 6,
**dadurch gekennzeichnet,**
**dass** die Gleichmäßigkeit vor einem Leimauftrag und/oder einem Strichauftrag verändert wird.

14. Maschine (110) zur Herstellung einer Faserstoffbahn (1), insbesondere Papier- oder Kartonbahn, mit einem Stoffauflauf (111), einer Siebpartie (112), einer Pressenpartie (113), einer Trockenpartie (114) und einer Wickelmaschine (10, 115) sowie Mitteln zur Regelung von mindestens einer prozessrelevanten Eigenschaft während der Herstellung einer Faserstoffbahn (1)
durch Bestimmung mindestens einer lokalen Änderung und/oder mindestens eines lokalen Unterschieds mindestens eines ersten Eigenschaftsquerprofils einer erster Eigenschaft der Faserstoffbahn (1)
durch Messung mindestens einer mechanischen Kenngrösse der Faserstoffbahn (1) an mindestens zwei über die Breite der Faserstoffbahn (1) verteilten Stellen und
durch Beeinflussung des mindestens einen ersten Eigenschaftsquerprofils an mindestens einer der genannten Stellen durch Veränderung mindestens eines zweiten Eigenschaftsquerprofils der Faserstoffbahn (1) an mindestens einer weiteren Stelle,
wobei der gemessene Wert des ersten Eigenschaftsquerprofils mit Grenzwerten eines Wertebereiches zulässiger Werte des ersten Eigenschaftsquerprofils verglichen wird und dann, wenn der gemessene Wert außerhalb dieses Wertebereiches liegt, die Veränderung bzw. eine Regelung des zweiten Eigenschaftsquerprofils erfolgt, um Unterschiede bezüglich der diesem zweiten Eigenschaftsquerprofil zugrunde liegenden Eigenschaft auszugleichen, und somit die mindestens eine erste Eigenschaft und auch die prozess relevante Eigenschaft auf einen sollwert zu regeln
wobei das mindestens eine erste Eigenschaftsquerprofil die Linienkraft (F) oder Pressung, und/oder der Bahnzug (z) ist.

15. Maschine nach Anspruch 14,
**dadurch gekennzeichnet,**
**dass** sie eine Wickelmaschine (10, 115) mit einer Tragtrommel (11) und einer auf einem Tambour entstehenden Wickelrolle (12) umfasst, die miteinander einen Wickelspalt (N) bilden, und **dass** die Tragtrommel (11) als Messwalze zur Messung der Linienkraft (F) entlang der Bahnbreite ausgebildet ist.

16. Maschine nach Anspruch 14,
**dadurch gekennzeichnet,**
**dass** sie einen Kalander (30, 118) mit einer Messwalze (31) zur Messung des Bahnzugs (z) umfasst.

17. Maschine nach Anspruch 16,
**dadurch gekennzeichnet,**
**dass** die Messwalze (31) eine vor oder nach mehreren Kalanderwalzen (32) angeordnete Leitwalze ist.

18. Maschine nach Anspruch 14,
**dadurch gekennzeichnet,**
**dass** sie eine Pressenpartie (40, 113) mit einer Messwalze (41) zur Messung des Bahnzugs (z) umfasst.

19. Maschine nach Anspruch 14,
**dadurch gekennzeichnet,**
**dass** sie eine Langnippresse, insbesondere eine Schuhpresse, mit einer Messwalze (41) zur Messung des Bahnzugs (z) umfasst.

20. Maschine nach Anspruch 18 oder 19, **dadurch gekennzeichnet, dass** die Messwalze hinter dem Pressnip angeordnet ist.

21. Maschine nach Anspruch 14;
**dadurch gekennzeichnet,**
**dass** sie eine Trockenpartie (60, 114) mit einer Messwalze (61) zur Messung des Bahnzugs (z) umfasst.

22. Maschine nach Anspruch 21,
**dadurch gekennzeichnet,**
**dass** die Messwalze (61) am Ende der Trockenpartie (60, 114) angeordnet ist.

23. Maschine nach Anspruch 14,
**dadurch gekennzeichnet,**
**dass** sie ein Streichaggregat (50, 70, 116) mit einer Messwalze (51) zur Messung des Bahnzugs (z) umfasst.

24. Maschine nach Anspruch 14,
**dadurch gekennzeichnet,**
**dass** sie eine zwischen zwei Leitwalzen (80, 81) angeordnete Messwalze (82) zur Messung des Bahnzugs (z) aufweist.

25. Maschine nach einem der Ansprüche 15 bis 24,
**dadurch gekennzeichnet,**
**dass** die Messwalze (11, 31, 41, 51, 61, 71, 82) über ihre Länge mit Piezoelementen bestückt ist.

26. Maschine nach einem der Ansprüche 15 bis 24,
**dadurch gekennzeichnet,**
**dass** die Messwalze (11, 31, 41, 51, 61, 71, 82) eine mehrteilige Messwalze (90) ist, deren einzelne Walzen mit mindestens je einer Kraftmessdose (92) versehen sind.

27. Maschine nach einem der Ansprüche 15 bis 26,
**dadurch gekennzeichnet,**
**dass** die Messwalze (11, 31, 41, 51, 61, 71, 82) eine Leitwalze (80, 81) ist.

28. Maschine nach Anspruch 14,
**dadurch gekennzeichnet,**
**dass** sie eine mit einem Luftpolster (101) versehene Einrichtung (100) zur Weiterleitung der Faserstoffbahn (1) umfasst und **dass** die Einrichtung (100) zur Weiterleitung der Faserstoffbahn (1) entlang der Bahnbreite mit Messeinrichtungen zur Messung eines Staudruckes (p) des Luftpolsters (101) versehen ist.

29. Anwendung des Verfahrens nach zumindest einem der Ansprüche 1 bis 13 im Bereich zumindest einer Wickelmaschine (10, 115), eines Kalanders (30, 118), einer Pressenpartie (40), einer Trockenpartie (60, 114), eines Streichaggregats (50, 70, 116) und/oder eines freien Zugs einer Herstellungsmaschine (110), insbesondere einer Papier- oder Kartonmaschine.

## Claims

1. Method for controlling at least one process-relevant property during the manufacture of a fibrous web (1), in particular a paper or board web, with a production machine (110), in particular a paper or board machine having at least one headbox (111), a wire section (112), a press section (113), a drying section (114) and a winder (10, 115), by determining at least one local change and/or at least one local difference of at least one first transverse property profile of a first property of the fibrous web (1)
by measuring at least one mechanical characteristic variable of the fibrous web (1) at at least two points distributed over the width of the fibrous web (1) and
by influencing the at least one first transverse property profile at at least one of the said points by changing at least one second transverse property profile of the fibrous web (1) at at least one further point,
the measured value of the first transverse property profile being compared with limiting values of a value range of permissible values of the first transverse property profile and, when the measured value lies outside this value range, the change to or control of the second transverse property profile being carried out in order to compensate for differences with respect to the property on which this second transverse property profile is based and thus to control the at least one first property and also the process-relevant property to a desired value,
the at least one first transverse property profile being the linear force (F) or pressure and/or the web tension (z).

2. Method according to Claim 1, **characterized in that** the process-relevant property during the manufacture of the fibrous web (1) comprises at least the winding hardness, the tensile stress in the individual layers of the wound roll (12) and/or the calendering quality of a calendering process.

3. Method according to Claim 1 or 2, **characterized in that** the at least one second transverse property profile of the fibrous web (1) comprises at least the thickness and/or at least one modulus of elasticity.

4. Method according to Claim 3, **characterized in that** the thickness comprises the grammage and/or the thickness present locally during the manufacture, and **in that** the thickness is changed in the area of the headbox (111) with preferably dilution water control, of the press section (113) and/or of the calender (117).

5. Method according to Claim 3, **characterized in that** the at least one modulus of elasticity comprises the modulus of elasticity in the running direction of the fibrous web (1), in the transverse direction of the fibrous web (1) and/or in the z direction of the fibrous web (1).

6. Method according to Claim 5, **characterized in that** the at least one modulus of elasticity is determined at least from the fibre orientation, the web composition, the type of fibre, the formation, the transverse shrinkage, the moisture and/or the uniformity.

7. Method according to Claim 6, **characterized in that** the fibre orientation is changed hydraulically and/or mechanically in the area of the headbox (111).

8. Method according to Claim 6, **characterized in that** the web composition comprises at least the filler content or the filler distribution and is changed in the area of the headbox (111), of the wire section (112) and/or of the stock preparation.

9. Method according to Claim 6, **characterized in that** the type of fibre comprises the proportion of short fibres, long fibres, type of pulp and/or type of wood and is changed in the area of the stock preparation.

10. Method according to Claim 6, **characterized in that** the formation comprises at least the flocculation and is changed in the area of the wire section (112).

11. Method according to Claim 6, **characterized in that** the transverse shrinkage is changed through the dryer fabric tension present in the area of the drying section (114).

12. Method according to Claim 6, **characterized in that** the moisture is changed by acting on the fibrous web (1) by means of at least one steam blower box (45) and/or at least one nozzle moistener (117).

13. Method according to Claim 6, **characterized in that** the uniformity is changed before an application of size and/or an application of coating.

14. Machine (110) for the manufacture of a fibrous web (1), in particular a paper or board web, having a headbox (111), a wire section (112), a press section (113), a drying section (114) and a winder (10, 115) and also means for controlling at least one process-relevant property during the manufacture of a fibrous web (1)
by determining at least one local change and/or at least one local difference of at least one first transverse property profile of a first property of the fibrous web (1)
by measuring at least one mechanical characteristic variable of the fibrous web (1) at at least two points distributed over the width of the fibrous web (1) and
by influencing the at least one first transverse property profile at at least one of the said points by changing at least one second transverse property profile of the fibrous web (1) at at least one further point,
the measured value of the first transverse property profile being compared with limiting values of a value range of permissible values of the first transverse property profile and, when the measured value lies outside this value range, the change to or control of the second transverse property profile being carried out in order to compensate for differences with respect to the property on which this second transverse property profile is based and thus to control the at least one first property and also the process-relevant property to a desired value,
the at least one first transverse property profile being the linear force (F) or pressure and/or the web tension (z).

15. Machine according to Claim 14, **characterized in that** it comprises a winder (10, 115) having a carrier drum (11) and a wound roll (12) produced on a spool, which together form a winding nip (N), and **in that** the carrier drum (11) is constructed as a measuring roll for measuring the line force (F) along the web width.

16. Machine according to Claim 14, **characterized in that** it comprises a calender (30, 118) having a measuring roll (31) for measuring the web tension (z).

17. Machine according to Claim 16, **characterized in that** the measuring roll (31) is a guide roll arranged before or after a plurality of calender rolls (32).

18. Machine according to Claim 14, **characterized in that** it comprises a press section (40, 113) having a measuring roll (41) for measuring the web tension (z).

19. Machine according to Claim 14, **characterized in that** it comprises an extended nip press, in particular a shoe press, having a measuring roll (41) for measuring the web tension (z).

20. Machine according to Claim 18 or 19, **characterized in that** the measuring roll is arranged after the press nip.

21. Machine according to Claim 14, **characterized in that** it comprises a drying section (60, 114) having a measuring roll (61) for measuring the web tension (z).

22. Machine according to Claim 21, **characterized in that** the measuring roll (61) is arranged at the end of the drying section (60, 114).

23. Machine according to Claim 14, **characterized in that** it comprises a coating unit (50, 70, 116) having a measuring roll (51) for measuring the web tension (z).

24. Machine according to Claim 14, **characterized in that** it has a measuring roll (82), arranged between two guide rolls (80, 81), for measuring the web tension (z).

25. Machine according to one of Claims 15 to 24, **characterized in that** the measuring roll (11, 31, 41, 51, 61, 71, 82) is populated with piezoelectric elements over its length.

26. Machine according to one of Claims 15 to 24, **characterized in that** the measuring roll (11, 31, 41, 51, 61, 71, 82) is a multi-part measuring roll (90), whose individual rolls are each provided with at least one force measuring capsule (92).

27. Machine according to one of Claims 15 to 26, **characterized in that** the measuring roll (11, 31, 41, 51, 61, 71, 82) is a guide roll (80, 81).

28. Machine according to Claim 14, **characterized in that** it comprises a device (100) provided with an air cushion (101) for leading the fibrous web (1) onward, and **in that** the device (100) for leading the fibrous web (1) onward is provided along the web width with measuring devices for measuring a dynamic pressure (p) of the air cushion (101).

29. Use of the method according to at least one of Claims 1 to 13 in the area of at least one winder (10, 115), of a calender (30, 118), of a press section (40), of a drying section (60, 114), of a coating unit (50, 70, 116) and/or of a free draw of a production machine (110), in particular a paper or board machine.

## Revendications

1. Procédé pour réguler au moins une propriété liée au processus pendant la fabrication d'une bande fibreuse (1), notamment d'une bande de papier ou de carton, comprenant une machine de fabrication (110), en particulier une machine à papier ou carton présentant au moins une caisse de tête (111), une section de toile (112), une section de pressage (113), une section de séchage (114) et une bobineuse (10, 115), en déterminant au moins une variation locale et/ou au moins une différence locale d'au moins un premier profil transversal de propriété d'une première propriété de la bande fibreuse (1),
en mesurant au moins une grandeur caractéristique mécanique de la bande fibreuse (1) en au moins deux points répartis sur la largeur de la bande fibreuse (1) et
en influençant l'au moins un premier profil transversal de propriété en au moins l'un desdits points par modification d'au moins un deuxième profil transversal de propriété de la bande fibreuse (1) en au moins un autre point,
la valeur mesurée du premier profil transversal de propriété étant comparée avec des valeurs limites d'une plage de valeurs de valeurs admissibles du premier profil transversal de propriété et ensuite, si la valeur mesurée est en dehors de cette plage de valeur, la modification ou bien une régulation du deuxième profil transversal de propriété ayant lieu, afin de compenser des différences relatives à la propriété à l'origine de ce deuxième profil transversal de propriété, et ainsi pour réguler à une valeur de consigne l'au moins une première propriété et aussi la propriété liée au processus,
l'au moins un premier profil transversal de propriété étant la force linéaire (F) ou la force de pressage, et/ou la traction de la bande (z).

2. Procédé selon la revendication 1,
**caractérisé en ce que**
la propriété liée au processus pendant la fabrication de la bande fibreuse (1) comprend au moins la dureté de bobinage, la tension de traction dans les couches individuelles de la bobine (12) et/ou la qualité du lissé d'un processus de lissage.

3. Procédé selon la revendication 1 ou 2,
**caractérisé en ce que**
l'au moins un deuxième profil transversal de propriété de la bande fibreuse (1) comprend au moins l'épaisseur et/ou au moins un module d'élasticité.

4. Procédé selon la revendication 3,
**caractérisé en ce que**
l'épaisseur inclut le grammage et/ou l'épaisseur locale au cours de la fabrication, et **en ce que** l'épaisseur dans la région de la caisse de tête (111) est modifiée avec de préférence une régulation de l'eau de dilution, de la section de pressage (113) et/ou de la calandre (117).

5. Procédé selon la revendication 3,
**caractérisé en ce que**
l'au moins un module d'élasticité comprend le module d'élasticité dans la direction d'avance de la bande fibreuse (1), dans la direction transversale de la bande fibreuse (1) et/ou dans la direction z de la bande fibreuse (1).

6. Procédé selon la revendication 5,
**caractérisé en ce que**
l'au moins un module d'élasticité est déterminé au moins par l'orientation des fibres, la composition de la bande, le type de fibres, la formation, le retrait transversal, l'humidité et/ou l'homogénéité.

7. Procédé selon la revendication 6,
**caractérisé en ce que**
l'orientation des fibres est modifiée dans la région de la caisse de tête (111) de manière hydraulique et/ou mécanique.

8. Procédé selon la revendication 6,
**caractérisé en ce que**
la composition de la bande comprend au moins la teneur en charges ou la distribution des charges et est modifiée dans la région de la caisse de tête (111), de la section de toile (112) et/ou de la préparation de la pâte.

9. Procédé selon la revendication 6,
**caractérisé en ce que**
le type de fibre comprend la proportion en fibres courtes, en fibres longues, le type de cellulose et/ou le type de bois et est modifié dans la région de la préparation de la pâte.

10. Procédé selon la revendication 6,
**caractérisé en ce que**
la formation comprend au moins le floculage et est modifiée dans la région de la section de toile (112).

11. Procédé selon la revendication 6,
**caractérisé en ce que**
le retrait transversal est modifié par la tension de la section de séchage existante dans la région de la section de séchage (114).

12. Procédé selon la revendication 6,
**caractérisé en ce que**
l'humidité est modifiée par une sollicitation de la bande fibreuse (1) au moyen d'au moins une caisse soufflante à vapeur (45) et/ou d'au moins un humidificateur à buse (117).

13. Procédé selon la revendication 6,
**caractérisé en ce que**
l'homogénéité est modifiée avant une application de colle et/ou une application de couche.

14. Machine (110) de fabrication d'une bande fibreuse (1), notamment une bande de papier ou de carton, comprenant une caisse de tête (111), une section de toile (112), une section de pressage (113), une section de séchage (114) et une bobineuse (10, 115), ainsi que des moyens pour réguler au moins une propriété liée au processus pendant la fabrication d'une bande fibreuse (1),
en déterminant au moins une variation locale et/ou au moins une différence locale d'au moins un premier profil transversal de propriété d'une première propriété de la bande fibreuse (1),
en mesurant au moins une grandeur caractéristique mécanique de la bande fibreuse (1) en au moins deux points répartis sur la largeur de la bande fibreuse (1) et
en influençant l'au moins un premier profil transversal de propriété en au moins l'un desdits points par modification d'au moins un deuxième profil transversal de propriété de la bande fibreuse (1) en au moins un autre point,
la valeur mesurée du premier profil transversal de propriété étant comparée avec des valeurs limites d'une plage de valeurs de valeurs admissibles du premier profil transversal de propriété et ensuite, si la valeur mesurée est en dehors de cette plage de valeur, la modification ou bien une régulation du deuxième profil transversal de propriété ayant lieu, afin de compenser des différences relatives à la propriété à l'origine de ce deuxième profil transversal de propriété, et ainsi pour réguler à une valeur de consigne l'au moins une première propriété et aussi la propriété liée au processus,
l'au moins un premier profil transversal de propriété étant la force linéaire (F) ou la force de pressage, et/ou la traction de la bande (z).

15. Machine selon la revendication 14,
**caractérisée en ce**
**qu'**elle comprend une bobineuse (10, 115) avec un tambour porteur (11) et une bobine (12) formée sur un tambour, lesquelles forment ensemble une fente de bobinage (N), et en ce que le tambour porteur (11) est réalisé sous forme de rouleau de mesure pour mesurer la force linéaire (F) le long de la largeur de la bande.

16. Machine selon la revendication 14,
**caractérisée en ce**
**qu'**elle comprend une calandre (30, 118) avec un rouleau de mesure (31) pour mesurer la traction de la bande (z).

17. Machine selon la revendication 16,
**caractérisée en ce que**
le rouleau de mesure (31) est un rouleau directeur disposé avant ou après plusieurs rouleaux de calandre (32).

18. Machine selon la revendication 14,
**caractérisée en ce**
**qu'**elle comprend une section de pressage (40, 113) avec un rouleau de mesure (41) pour mesurer la traction de la bande (z).

19. Machine selon la revendication 14,
**caractérisée en ce**
**qu'**elle comprend une presse à pinçage allongé, notamment une presse à sabot, avec un rouleau de mesure (41) pour mesurer la traction de la bande (z).

20. Machine selon la revendication 18 ou 19, **caractérisée en ce que** le rouleau de mesure est disposé derrière le pinçage.

21. Machine selon la revendication 14,
**caractérisée en ce**
**qu'**elle comprend une section de séchage (60, 114) avec un rouleau de mesure (61) pour mesurer la traction de la bande (z).

22. Machine selon la revendication 21,
**caractérisée en ce que**
le rouleau de mesure (61) est disposé à l'extrémité de la section de séchage (60, 114).

23. Machine selon la revendication 14,
**caractérisée en ce**
**qu'**elle comprend une unité d'enduction (50, 70, 116) avec un rouleau de mesure (51) pour mesurer la traction de la bande (z).

24. Machine selon la revendication 14,
**caractérisée en ce**
**qu'**elle présente un rouleau de mesure (82) disposé entre deux rouleaux directeurs (80, 81) pour mesurer la traction de la bande (z).

25. Machine selon l'une quelconque des revendications 15 à 24,
**caractérisée en ce que**
le rouleau de mesure (11, 31, 41, 51, 61, 71, 82) est muni sur sa longueur d'éléments piézoélectriques.

26. Machine selon l'une quelconque des revendications 15 à 24,
**caractérisée en ce que**
le rouleau de mesure (11, 31, 41, 51, 61, 71, 82) est un rouleau de mesure en plusieurs parties (90), dont les rouleaux individuels sont pourvus d'au moins une boîte de mesure de force respective (92).

27. Machine selon l'une quelconque des revendications 15 à 26,
**caractérisée en ce que**
le rouleau de mesure (11, 31, 41, 51, 61, 71, 82) est un rouleau directeur (80, 81).

28. Machine selon la revendication 14,
**caractérisée en ce**
**qu'**elle comprend un dispositif (100) pourvu d'un coussin d'air (101) pour conduire la bande fibreuse (1), et en ce que le dispositif (100) pour conduire la bande fibreuse (1) est pourvu le long de la largeur de la bande de dispositifs de mesure pour mesurer une pression d'écrasement (p) du coussin d'air (101).

29. Utilisation du procédé selon au moins l'une quelconque des revendications 1 à 13 dans la région d'au moins une bobineuse (10, 115), d'une calandre (30, 118), d'une section de pressage (40), d'une section de séchage (60, 114), d'une unité d'enduction (50, 70, 116) et/ou d'une traction libre d'une machine de fabrication (110), en particulier d'une machine à papier ou à carton.
